# EUROPÄISCHE PATENTSCHRIFT

(11) **EP 0 546 401 B1**
(45) Veröffentlichungstag und Bekanntmachung des Hinweises auf die Patenterteilung: **29.12.1997**
(21) Anmeldenummer: 92120317.0
(22) Anmeldetag: 27.11.1992
(51) Int. Cl.: G08B 26/00

(54) **Adressierung für Brand-, Gas- und Einbruchmeldeanlagen**
Addressing for anti-theft, for fire and for gas alarm
adressage pour des dispositifs d'alarme, d'anti-vol, d'incendie et de gaz

(30) Priorität: 10.12.1991 CH 3633/91
(43) Veröffentlichungstag der Anmeldung: 16.06.1993
(73) Patentinhaber: CERBERUS AG, CH-8708 Männedorf (CH)
(72) Erfinder: Wüthrich, Alfred, CH-8712 Stäfa (CH); Schibli, Eugen, CH-8713 Uerikon (CH); Piller, Bernhard, CH-1110 Morges (CH); Casamassima, Mario, Cedar-Knolls, N.J. 07927 (US)

(56) Entgegenhaltungen:
- EP-A- 0 262 477
- EP-A- 0 266 016
- EP-A- 0 296 022
- EP-A- 0 362 985
- PATENT ABSTRACTS OF JAPAN vol. 13, no. 149 (P-855)1988
- PATENT ABSTRACTS OF JAPAN vol. 13, no. 426 (P-935)1989

## Beschreibung

Die Erfindung betrifft eine Adressiervorrichtung für Brand-, Gas- und Einbruchmeldeanlagen, bei denen aus einem Meldersockel und einem Detektor bestehende Melder über Kommunikationswege mit einer Signalzentrale verbunden sind und bei denen im Meldersockel nur passive Mittel zur Definition eines Adressiercodes und im Detektor Mittel zum Lesen des Adressiercodes vorhanden sind.

Brand-, Gas- und Einbruchmeldeanlagen die zur Warnung vor Gefahren in der Umgebung vorgesehen sind, bestehen im allgemeinen aus einer mehr oder weniger großen Anzahl von einzeln oder in Gruppen mit Signalzentralen funktionell verbundenen, räumlich in den zu überwachenden Bereichen verteilten Meldern. Die Melder enthalten Sensoren, die bestimmte Umgebungsbedingungen überwachen, wobei ein Alarmsignal zu einer Signalzentrale übermittelt wird, wenn eines der überwachten Kriterien einen vorbestimmten Wert überschreitet. In der Signalzentrale werden die Signale weiterverarbeitet, zur Anzeige gebracht und/oder an externe Stellen weitergeleitet. Solche Meldeanlagen müssen, soll ihr zuverlässiges Ansprechen im Alarmfall gewährleistet sein, in regelmäßigen Abständen auf ihre Funktionstüchtigkeit hin überprüft werden.

Zur Vermeidung von Fehlalarmen bei Brand-, Gas- und Einbruchmeldeanlagen ist man jedoch in zunehmendem Maße dazu übergegangen, an Stelle eines Alarmsignals den dem Alarmsignal zu Grunde liegenden Meßwert des Sensors zur Signalzentrale zu übertragen und die Entscheidung, ob es sich um eine tatsächliche Gefahr oder eine Störung handelt, in der Signalzentrale vornehmen zu lassen, da aus dem Vergleich der Meßgrößen verschiedener Gefahrenmelder eine wesentlich genauere Aussage gemacht werden kann.

Voraussetzung für eine sinnvolle Auswertung der Signale der Melder in der Signalzentrale ist jedoch, daß die Herkunft der Signale klar ermittelt werden kann, d.h. die Melder müssen identifizierbar sein. Diese Identifizierbarkeit muß auch erhalten bleiben, wenn die Melder bei einer Revision ausgetauscht werden.

Für das Gebiet der Brandmeldetechnik wurden bereits Systeme entwickelt, bei denen eine Melderidentifizierung möglich ist und eine Meßwertübertragung zur Signalzentrale stattfindet. Jedoch ist der schaltungstechnische Aufwand sehr hoch, bzw. ist die Installation mit applikationstechnischen Schwierigkeiten verbunden.

Der Hauptnachteil dieser Verfahren besteht darin, daß zur Festlegung der Melderadresse an jedem Melder oder im zugehörigen, ortsfest installierten Sockel individuell eine Einstellung vorgenommen werden muß. Hierdurch ergeben sich Gefahren der Fehladressierung und der damit verbundenen Fehlidentifizierung. Zur Überwindung dieses Nachteils wurde in der DE-B1-25'33'382 ein Verfahren zur Übertragung von Meßwerten in einem Brandmeldesystem vorgeschlagen, bei dem die von einzelnen, kettenförmig an den Meldelinien liegenden Brandmeldern ermittelten Meßwerte analog an eine Signal zentrale gegeben und dort zur Gewinnung differenzierter Störungs-, bzw. Alarmmeldungen verknüpft werden, wobei die Brandmelder in vorgegebener Reihenfolge nacheinander an die Linienspannung angeschaltet werden und wobei in der Signalzentrale aus der Zahl der Erhöhungen des Linienstroms die jeweilige Melderadresse abgeleitet werden kann. Dieses System hat unter anderem den großen Nachteil, daß die Zahl der Melder pro Linie durch den Widerstand der in Serie geschalteten Schalter der Melder begrenzt ist.

Es gibt auch einfache Adressiersysteme, bei denen im Melder durch Betätigung zweier Schalter eine Adresse gesetzt wird, z.B. im DeltaNet Fire & Security System 74-2549, 1986; da mit jedem Schalter eine Ziffer von 0 bis 9 gesetzt werden kann, ist die Zahl der Adressen auf 99 beschränkt.

Bei einem anderen Adressiersystem des Standes der Technik werden die Melder bei der Fabrikation mit einer Codenummer versehen und nach der Montage von der Signalzentrale durch einen softwaregesteuerten Abfragealgorithmus voneinander unterschieden und ihre Position innerhalb des Leitungsnetzes wird elektronisch erfaßt. Auf diese Weise erkennt die Signalzentrale die gewählte Anordnung und Netztopologie und vergibt dann vollautomatisch für die jeweiligen Meldergruppen die erforderlichen Adressen. Es werden Doppeladreßvergaben und Adreßlücken vermieden. Mit zwölf (Binär-)Ziffern lassen sich etwas über viertausend Codenummern realisieren. Dieses System hat den Nachteil, daß bei einer Revision oder einem Vertauschen der Melder ("Malersyndrom") eine eindeutige Zuordnung nicht gewährleistet ist.

In JP-A-63 311 463 und JP1156893 sind Adressierverfahren beschrieben, bei denen die Identifikationsnummer durch einen Widerstandswert dargestellt wird. Im ersten Fall wird die jede Identifikationsnummer jeweils durch die Kombination mehrerer Widerstände, die für jede Nummer verschiedene Werte tragen, dargestellt. Im zweiten Fall besitzt ein Widerstand einen variablen Wert, der beim Installieren des Detektors in den Sockel bestimmt wird.

In der EP-A1-0'362'985 ist eine adressierbare Brandmeldevorrichtung beschrieben, bei der ein Sockelteil nur passive Mittel zur Definition eines Adressiercodes und ein Sensorteil Mittel zum Lesen des Adressiercodes beim Einsetzen des Sensorteils in den Sockelteil aufweist, wobei der Sockelteil außerdem den Sensorteil in den Stand versetzt, Signale, die durch den Adressiercode identifiziert sind zu empfangen. Die passiven Mittel bestehen aus einer Anzahl von mechanischen Elementen, die z.B. einen binären Code definieren können. Die Zahl der damit realisierbaren Adressen ist naturgemäß gering. Der Code wird also von einer Person, z.B. von einem Installateur, mechanisch gesetzt. Bei der Installation entstehen potentiell Codierungsfehler wie Doppelcodierungen oder Codierlücken. Weiterhin können die Codes auch nach der Installation der Anlage verändert werden, was zu Fehlern des Alarmstandorts führen kann.

In EP 0 296 022 ist eine Adressierung für ein Bussystem für Alarmanlagen beschrieben, das mittels einem programmierbaren Speicher die Teilnehmer auf dem Bus identifiziert und adressiert. Es handelt sich hier jedoch um ein System, dessen Busteilnehmer aus einem einzigen Teil bestehen. Werden beispielsweise bei der Installation oder einer Revision einer Anlage zwei Teilnehmer ausgetauscht, wird dieser Standortwechsel dieser Teilnehmer von der Anlagenzentrale nicht registriert. Enthält eine Alarmanlage beispielsweise verschiedene Typen von Teilnehmern, die für bestimmte Standorte ausgewählt worden sind, hat ein Adressiersystem dieser Art den Nachteil, dass Vertauschungen unbemerkt bleiben und schliesslich die Meldertypen an ungeeigneten Standorten montiert sind.

Der vorliegenden Erfindung liegt die Aufgabe zugrunde, ein Adressierverfahren für eine Brand- , Gas- und Einbruchmeldeanlage zu schaffen, bei denen aus einem Meldersockel und einem Detektor bestehende Melder über Kommunikationswege mit einer Signalzentrale verbunden sind, das die Nachteile der bekannten Adressierverfahren vermeidet und insbesondere ein Adressierverfahren für Brand-, Gas- und Einbruchmeldeanlagen zu schaffen, das geeignete Mittel zur Definition eines Adressiercodes aufweist, durch die Sockel in ein und demselben Herstellungsprozess, ohne zusätzliche Kosten herstellbar sind, die alle voneinander unterschiedlich und identifizierbar sind, sodass keine Codierfehler entstehen.

Diese Aufgabe wird bei einer Adressierungsanordnung für Brand-, Gas- und Einbruchmeldeanlagen der eingangs genannten Art dadurch gelöst, daß die passiven Mittel zur Definition eines Adressiercodes elektronisch und so ausgebildet sind, daß sie für jeden einzelnen Meldersockel eine nicht veränderbare Meldersockelidentifikationsnummer, die von der Nummer aller anderen Meldersockel aus der Herstellungsserie verschieden ist und aus einem Zahlenbereich entnommen ist, der grösser als zehntausend ist, und daß in dem Detektor Mittel vorgesehen sind, welche die Meldersockelidentifikationsnummer erkennt. Insbesondere bestehen die Mittel zur Definition eines Adressiercodes aus einem ROM, PROM, EPROM oder EEPROM, deren Identifikationsnummer bereits bei der Herstellung des ROM, PROM, EPROM oder EEPROM im Werk bestimmt worden sind und bei ihrer weiteren Anwendung nicht veränderbar sind und die Mittel zum Erkennen der Melderidentifikationsnummer aus einer Schaltung zum Lesen eines Festwertspeichers.

Vorzugsweise wird die erfindungsgemäße Anordnung in Brandmeldeanlagen verwendet.

Im folgenden wird eine bevorzugte Ausführungsform der erfindungsgemäßen Anordnung für Brand-, Gas- und Einbruchmeldeanlagen an Hand einer Brandmeldeanlage näher erläutert.

Die einzige Figur zeigt einen Brandmelder mit einer Ausgestaltung einer erfindungsgemäßen Adressiervorrichtung.

Die vorliegende Erfindung bezweckt, die Notwendigkeit der mechanischen Einstellung von Schaltern in den Meldern, sowie auch die für eine Daisy-Chain-Prinzip nötigen Schaltelemente zu vermeiden. Dazu werden im Meldersockel 20 Mittel zur Definition eines Adressiercodes eingesetzt; diese Mittel bilden ein sogenanntes Identifikationsmodul (ID-Modul) 21. Dieses ID-Modul 21 enthält eine Nummer aus einem sehr großen Zahlenbereich, der zum Beispiel tausend- bis zehntausendmal größer ist als die maximale Zahl von Meldern auf einer Linie oder so gross ist wie die Anzahl Meldersockel, die in der Herstellungsserie hergestellt werden. Das ID-Modul 21 ist Bestandteil des Meldersockels und verbleibt auch bei einem Meldertausch (Revision) in diesem. Es enthält damit eine eindeutige, ortsfeste Information.

In der Figur ist ein Brandmelder dargestellt mit einem Meldersockel 20 und einem Detektorteil 30. In dem Detektorteil 30 befindet sich mindestens ein Sensor 32 zur Überwachung von Umgebungsbedingungen und eine Detektorelektronik (Auswerteschaltung) 31, welche das Ausgangssignal des Sensors 32 auswertet und für eine Übertragung über Linien 10, 11 zu einer (nicht dargestellten) Signalzentrale aufbereitet.

Im Meldersockel 20 befindet sich ein Meldersockelklemmenblock 22 und ein Meldersockelidentifikationsmodul (ID-Modul) 21 bestehend aus einem seriell lesbaren Festspeicher (ROM) 215. Die Auswerteschaltung 31 im Detektor 30 ist über elektrische Kontaktstifte 312 im Detektor 30 und elektrische Kontakte 222 im Meldersockel 20 mit dem Meldersockelklemmenblock 22 verbunden und über elektrische Kontaktstifte 311 im Detektor 30 und Kontakte im Meldersockel 20 mit dem Meldersockelidentifikationsmodul (ID-Modul) 21. In der Auswerteschaltung 31 des Detektors 30 befindet sich dementsprechend in der Auswerteschaltung 31 eine (nicht dargestellte) Lesevorrichtung.

In diesem Beispiel sind außer den beiden Kontakten 222 zur Verbindung des Meldersockelklemmenblocks 22 mit den Kontaktstiften 312 des Detektors 30 nur zwei Kontakte zur Verbindung des ROMs 215 in dem ID-Modul 21 mit den Kontaktstiften 311 in dem Detektor 30 erforderlich. Anstelle des beschriebenen ROMs kann auch ein PROM, EPROM oder EEPROM verwendet werden. Auf dem Markt werden beispielsweise für diesen Zweck geeignete ROMs mit nur zwei Kontakten angeboten, die ab Fabrik eine durchnummerierte 32-Bit-Zahl enthalten (Wertebereich vier Milliarden). Bei der Herstellung des Meldersockels und beim Einbau des ROMs ist also die Identifikationsnummer bereits bestimmt und kann oder muss nicht mehr verändert werden, sodass Codierfehler ausgeschlossen sind. Insbesondere ist durch den sehr grossen Zahlenbereich nicht möglich, dass Doppelcodierungen entstehen, da genügend Nummern für die Herstellungsserie zur Verfügung sind.

Das Identifikationsmodul 21 wird vom Detektor 30 nach dessen Einsetzen in den Meldersockel 20 kontaktiert, der Inhalt wird gelesen und vom Detektor 30 an die Signalzentrale übermittelt. Zusätzlich wird der Signal zentrale beim erstmaligen Einsetzen des Detektors 30 dessen Standort mitgeteilt, ergänzt durch die für diesen Standort festgelegten Melderparameter. Dieser Vorgang wird "Lokalisieren" genannt. Nach dem Lokalisieren teilt die Signalzentrale jedem eingesetzten Detektor eine Arbeitsadresse zu (Adreßbereich etwa gleich der Höchstzahl von Detektoren auf einer Linie).

Bei einem späteren Detektoraustausch oder bei einem Wiederaufstarten der Linie nach vorübergehendem Ausschalten können die Arbeitsadresse, der Standort und die Parameter jedes Detektors automatisch rekonstruiert werden. Dazu liest jeder Detektor den Inhalt des Identifikationsmoduls seines Sockels neu ein und übermittelt ihn zur Signalzentrale. Dieser stehen damit alle Informationen zur automatischen Wiederherstellung des ursprünglichen Zustandes zur Verfügung. Fehlmanipulationen sind ausgeschlossen, da die Lokalisierung automatisch ohne menschliches Zutun geschieht.

Unabhängig von der technischen Realisierung oder dem Aufbauprinzip einer Melderlinie muß bis zur erstmaligen Inbetriebnahme bei jedem der bisher bekannten Systeme eine intelligente Handlung vorgenommen werden, welche dem System Informationen über den Ort der einzelnen Detektoren vermittelt.

Beim Daisy-Chain-Prinzip ist diese Handlung die projektierungsgemäße Installation der Drähte und Sockel, sowie die entsprechende Parametrisierung der Signalzentrale.

Bei Detektoren mit Dipswitches ist die Handlung das Einstellen der richtigen Schalterstellung, sowie die Mitteilung an die Signalzentrale, welche Schalterstellung jeder Detektor aufweist und an welchem Ort er installiert wurde. Bei einem Austausch von Detektoren muß der Schalter des neuen Detektors in dieselbe Stellung gebracht werden, die in dem alten Detektor vorhanden war.

In der erfindungsgemäßen Adressiervorrichtung für Brand-, Gas- und Einbruchmeldeanlagen kann die Lokalisierung auf verschiedene Arten vorgenommen werden. Es gibt im wesentlichen folgende Möglichkeiten:
a) Die Reihenfolge des Detektoreinsetzens und der zugehörigen Raumbezeichnungen wird notiert und der Signalzentrale anschließend übermittelt.
b) An Stelle des Detektoreinsetzens tritt die Reihenfolge des erstmaligen Detektoralarmierens (mit Prüfgas).
c) Die Detektoren werden vor dem Einsetzen mit einem Programmiergerät mit einer Arbeitsadresse versehen (vorzugsweise in ein EEPROM geschrieben). Der Signalzentrale werden dann diese Arbeitsadressen und zugehörigen Raumbezeichnungen übermittelt.

## Patentansprüche

1. Adressiervorrichtung für Brand-, Intrusions- und Einbruchmeldeanlagen, bei denen aus einem Meldersockel (20) und einem Detektor (30) bestehende Melder über Kommunikationswege (10, 11) mit einer Signalzentrale verbunden sind und bei denen im Meldersockel (20) nur passive, elektronische Mittel zur Definition eines Adressiercodes und im Detektor (30) Mittel zum Lesen des Adressiercodes vorhanden sind, dadurch gekennzeichnet, daß die passiven, elektronischen Mittel zur Definition eines Adressiercodes aus einem ROM, PROM, EPROM oder EEPROM bestehen und für jeden einzelnen Meldersockel (20) eine nicht veränderbare Meldersockelidentifikationsnummer enthalten, die bei der Herstellung des elektronischen Mittels im Werk bestimmt worden ist und bei ihrer weiteren Verwendung nicht veränderbar ist und von der Nummer aller anderen Meldersockel (20) in der Herstellungsserie verschieden ist und aus einem Zahlenbereich entnommen ist, der grösser ist als zehntausend, und die Mittel zur Erkennung der Meldersockelidentifikationsnummer aus einer Schaltung zum Lesen eines Festwertspeichers bestehen.

## Claims

1. Addressing device for fire, intrusion and burglary alarm systems, in which alarms comprising an alarm base (20) and a detector (30) are connected via communication paths (10, 11) to a signalling centre and in which only passive, electronic means for defining an addressing code are present in the alarm base (20) and means for reading the addressing code are present in the detector (30), characterized in that the passive, electronic means for defining an addressing code comprise a ROM, PROM, EPROM or EEPROM and contain, for every individual alarm base (20), an unalterable alarm-base identification number which has been determined during the production of the electronic means in the factory and is unalterable during its further use and is different from the number of all the other alarm bases (20) in the production series and is taken from a numerical range which is greater than ten thousand, and the means for detecting the alarm-base identification number comprise a circuit for reading a read-only memory.

## Revendications

1. Dispositif d'adressage pour des dispositifs avertisseurs d'effraction et d'incendie et détecteurs de gaz dans lesquels des avertisseurs constitués d'un socle (20) et d'un capteur (30) sont reliés par des voies (10, 11) de communication à une centrale de signalisation et dans lesquels le socle (20) de l'avertisseur comporte uniquement des moyens électroniques passifs de définition d'un code d'adressage et le capteur (30) des moyens de lecture du code d'adressage, caractérisé en ce que les moyens électroniques passifs de définition d'un code d'adressage sont constitués par une mémoire ROM, PROM, EPROM ou EEPROM et contiennent pour chaque socle (20) d'avertisseur individuel un numéro d'identification de socle d'avertisseur non modifiable qui a été déterminé à l'usine lors de la fabrication du moyen électronique, ne peut plus être modifié lors de son utilisation future, est différent des numéros de tous les autres socles (20) d'avertisseurs de la série de fabrication et est pris dans une gamme de chiffres contenant plus de dix mille chiffres et les moyens de reconnaissance du numéro d'identification de socle d'avertisseur sont constitués par un circuit de lecture d'une mémoire morte.
